# EUROPÄISCHE PATENTSCHRIFT

(11) **EP 0 671 216 B1**
(45) Veröffentlichungstag und Bekanntmachung des Hinweises auf die Patenterteilung: **22.03.2000**
(21) Anmeldenummer: 94119899.6
(22) Anmeldetag: 16.12.1994
(51) Int. Cl.: B05B 1/34, B05B 1/06, A62C 35/68

(54) **Sprühdüse zur Erzeugung eines Doppel-Sprühnebel-Kegels**
Spray nozzle for generating a double conical spray
Buse de pulvérisation pour l'obtention d'un double cône de pulvérisation

(30) Priorität: 09.03.1994 DE 4407780
(43) Veröffentlichungstag der Anmeldung: 13.09.1995
(73) Patentinhaber: TOTAL WALTHER GmbH, Feuerschutz und Sicherheit, 51069 Köln (DE)
(72) Erfinder: Schremmer, Ulf, D-06712 Zeitz (DE)
(74) Vertreter: Selting, Günther, Dipl.-Ing.

(56) Entgegenhaltungen:
- DD-C- 116 398
- DE-U- 9 415 124
- FR-A- 669 134
- FR-A- 2 318 684
- FR-E- 11 016
- GB-A- 419 541
- GB-A- 2 008 981
- US-A- 1 390 048
- US-A- 1 654 381

## Beschreibung

Die Erfindung betrifft eine Sprühdüse zur Erzeugung von Sprühnebeln im Niederdruckverfahren, insbesondere für die Brandbekämpfung mit stationären Wassernebel-Feuerlöschanlagen, wobei die radial in einer Rohrleitung der Feuerlöschanlage eingebaute Sprühdüse aus einem Gehäuse mit einem darin eingebauten eine Drallmischkammer bildenden Strömungskörper besteht, der auf seiner Oberfläche ein oder mehrere wendelförmige Drallnuten mit axialer Eintrittsöffnung aufweist, wobei die Drallnuten mit dem Gehäuse Drallkanäle bilden, die in einer vom Gehäuse und dem Strömungskörper gebildeten Drallmischkammer enden und daß der Strömungskörper mit einem Zapfen vor der zylindrischen Düsenöffnung endet.

Derartige Düsen werden zum Versprühen von Flüssigkeiten verwendet, wobei bezüglich der Flüssigkeitsverteilung ein gleichmäßiges Sprühbild, insbesondere in Feuerlöschanlagen angestrebt wird. In der Patentschrift DD 116 398 wird eine solche Düse beschrieben, die aus einem Düsenhohlkörper und einem Düseneinsatz mit äußerer Drallnut besteht. Diese Düsen besprühen im wesentlichen einen Kreisring. Die Fläche innerhalb des Kreisringes wird nur gering besprüht. D.h., daß sich bei Freisetzung des Wasserstromes aus der Düse durch die Ausbildung von Innenwirbeln im Sprühkegel ein Hohlkegel einstellt. Ein weiterer Nachteil bei der älteren Sprühdüse wird darin gesehen, daß die vorgesehenen Drallkanäle zur Verstopfung neigen und außerdem der Drallkörper bei der Herstellung hohe Bearbeitungszeiten verursacht.

Bei einer weiteren Düse nach der Patentschrift DD 141 626 werden zwei Flüssigkeitsströme beim Austritt vermischt. Der Nachteil dieser Lösung besteht in der starken Druckabhängigkeit der Anteile der Teilströme. Es wirken nur die Einzelströme ohne deren Vermischung.

Der Erfindung liegt die Aufgabe zugrunde eine Sprühdüse zu schaffen, mit der die Nachteile der älteren Sprühdüsen vermieden werden und mit der ein Sprühkegel als Vollkegel mit einer intensiveren Innenwirbelbildung erzeugt wird.

Diese Aufgabe wird dadurch gelöst, daß der Strömungskörper in einem von einem Mantelgehäuse gestützten Strömungsgehäuse sitzt, das am unteren Ende ein zylindrisches Rohr mit der zylindrischen Düsenöffnung aufweist, daß das Strömungsgehäuse gemeinsam mit dem Mantelgehäuse eine äußere Drallmischkammer und einen mit Abstand zum unteren Ende des Rohres liegenden Ringspalt bildet, und daß das Mantelgehäuse mit ein oder mehreren tangential und radial geneigten Bohrungen versehen ist, die in der äußeren Drallmischkammer enden.

Mit dieser Sprühdüse wird ein innerer Sprühkegel mit gröberen Wassertropfen und ein äußerer Sprühkegel mit feinen Wassertropfen erzeugt. Der durch die innere Drallmischkammer fließende Wasserstrom tritt aus der Düsenöffnung über eine kurze Wegstrecke als gebündelter, gedrallter und im Druck erhöhter Innenstrahl aus.

Durch das sich an den Strömungskörper anschließende zylindrische Rohr und dem Mantelgehäuse, wodurch sich der Ringspalt ausbildet, erfolgt eine zusätzliche Stabilisierung und Bündelung des an der Ringdüse austretenden äußeren Strahles. Nach dieser Strecke kommt es zur Ausbildung eines äußeren Sprühkegels, in dem sich innerhalb des Sprühkegelmantels eine Wirbelzone ausbildet. Durch die besondere Gestaltung des Düsenaustritts, der äußeren Ringspaltdüse, wird ein Feinsprühnebel freigesetzt. Der damit entstehende äußere Sprühkegel ist ab dem Betriebsdruck äußerst stabil, auch wenn der Vordruck, d.h. der Druck in der Rohrleitung, schwankt.

Die Sprühwinkel der austretenden Sprühnebel können durch eine entsprechende Strömungskörper- und Düsenaustrittsgeometrie zwischen 60 ° und 140 ° für den äußeren und 60 ° bis 90 ° für den inneren Sprühkegel betragen. Einzelheiten hierzu sind in der Zeichnungsbeschreibung wiedergegeben.

Der äußere, höher gesetzte Ringspalt und die innere zylindrische Düsenöffnung bewirken eine intensive Vermischung der beiden Sprühkegel zu einem Vollkegel.

Die Düsenaustritte beider Düsen sind so aufeinander abgestimmt, daß der äußere Sprühkegel den inneren Sprühkegel im Anfangsbereich unter einem Winkel durchdringt und damit den inneren Sprühkegel beschleunigt. Die Durchflußraten der beiden Wasserströme sind so aufeinander abgestimmt, daß sie beide gleich sind. Dadurch kommt es zu einer Teilvermischung der beiden Tropfenschwärme. Dies hat zur Folge, daß der für Dralldüsen typische Hohlkegel beim Austritt des Wassers aus der Düse durch den äußeren feineren Sprühkegel vermieden wird. Die Vermischung der Tropfenschwärme beider Sprühkegel hat eine größere Wurfweite und eine bessere Durchdringungsfähigkeit der Gesamtsprühstrahlen zur Folge. Der Einhausungs- und Tiefeneindringungseffekt wird verbessert. Dadurch ist die Düse besonders geeignet für die Brandbekämpfung, bei besonders intensiv brennenden Brandstoffen in der Brandabkühlungsphase.

Die erfindungsgemäße Sprühdüse für die Erzeugung eines Doppel-Sprühnebeln-Kegels durch einen Trägerstrahl weist folgende weitere Vorteile auf:
- Der innere Sprühkegel vermeidet durch die Teilvermischung mit einem feinen äußeren Sprühkegel die Ausbildung eines Hohlkegels.
- Der durch die innere Düsenöffnung freigesetzte Sprühstrahl dient als Trägermedium für die sich im äußeren Sprühstrahl befindlichen Feintropfen.
- Durch die Vermischung der beiden Sprühkegel entsteht ein Tropfenschwarm, bestehend aus Grobtropfen und Feintropfen, die besonders für die Brandbekämpfung bei intensiv brennenden Brandstoffen geeignet sind.

Ein Ausführungsbeispiel der Erfindung ist in der Zeichnung dargestellt und wird nachfolgend näher beschrieben. Weiterhin wird die Wirkungsweise der Erfindung aufgezeigt und dabei auf weitere erfinderische Merkmale eingegangen.

Es zeigt:
Fig. 1 einen Schnitt durch die Sprühdüse,
Fig. 2 einen Schnitt gemäß Linie A - B in Fig. 1
Fig. 3 einen Schnitt gemäß Linie C - D in Fig. 1.

Die Sprühdüse 1, die in einer Rohrleitung 2 radial eingesetzt ist, besteht aus einem inneren Strömungsgehäuse 6 und einem dieses umgebenden Mantelgehäuses 11. In das Strömungsgehäuse 6 ist ein Strömungskörper 3 eingesetzt, der aus einem oberen zylindrischen Teil 23, einem konischen Mittelteil 16 und einem unteren zylindrischen Zapfen 9 besteht. Der zylindrische Teil 23 ist in einer Innenbohrung 24 des Strömungsgehäuses 6 eingelassen. Die Oberfläche des konischen Mittelteils 16 ist mit mehreren wendelförmigen Drallnuten 4 versehen, die mit axialen Eintrittsöffnungen 5 im zylindrischen Teil 23 verbunden sind. Das Strömungsgehäuse 6 ist im Bereich des Mittelteiles 16 als konische Bohrung 17 ausgebildet, und beide Teile 6, 17 sind so ausgestaltet, daß sie nahezu spaltfrei ineinander sitzen. Durch diese Ausgestaltung werden Drallkanäle 7 gebildet, die in einer inneren Drallmischkammer 8 enden. Diese wird gebildet durch eine zylindrische Bohrung 18, die über eine sich verjüngende Bohrung 19 in die zylindrische Düsenöffnung 10 übergeht. Der Zapfen 9 endet im Bereich der Bohrung 19. Das das Strömungsgehäuse 6 umgebende Mantelgehäuse 11 ist derart ausgestaltet, daß sich eine äußere Drallmischkammer 13 bildet, die über ein sich verjüngendes Teilstück in einen Ringspalt 14 übergeht. Der Ringspalt 14 befindet sich im Bereich eines zylindrischen Rohres 12 des Strömungsgehäuses 6 und ist oberhalb des unteren Endes des Rohres 12 angeordnet. Fernerhin ist das Mantelgehäuse 11 mit mehreren radial und tangential geneigten Bohrungen 15 versehen, die in der äußeren Drallmischkammer 13 enden. Zur besseren Wasserzuführung ist das Mantelgehäuse 11 mit einem Schutzgehäuse 20 umgeben, das gemeinsam mit dem Mantelgehäuse 11 einen Ringraum 21 bildet, von dem die Bohrungen 15 ausgehen. Auch aus fertigungstechnischen Gründen ist das Schutzgehäuse 20 mit dem Ringraum 21 eine vorteilhafte Ausgestaltung. Fernerhin ist das Schutzgehäuse 20 mit seinem unteren Ende 22 so weit heruntergezogen, daß es einen Schutz für das zylindrische Rohr 12 des Strömungsgehäuses 6 bildet.

Das zu vernebelnde Wasser wird über zwei getrennte Wasserwege geführt. Der eine Weg geht über die Eintrittsöffnungen 5 und die Drallkanäle 7 zur zylindrischen Düsenöffnung 10 und bildet dort einen inneren Sprühkegel. Der zweite Wasserweg gelangt über den Ringraum 21 und die Bohrungen 15 zu dem etwas höher gelegten Ringspalt 14, aus dem das Wasser als äußerer Sprühkegel austritt.

Über die Drallkanäle 7 und der inneren Drallmischkammer 8 wird die eintretende Strömung stabilisiert und beschleunigt. Aus der zylindrischen Düsenöffnung 10 tritt der fließende Wasserstrom als gebündelter, gedrallter und im Druck erhöhter Innenstrahl mit gröberen Wassertröpfchen aus. Die Drallkanäle 7 verlaufen wendelförmig unter einem Winkel von 30 ° bis 60 °. Durch diese Konstruktion wird im Gegensatz zu den bisher bekannten Sprühnebeldüsen eine weitere Beschleunigung des Wasserstromes in den Drallkanälen erreicht. Die Drallkanäle bewirken fernerhin ein starkes Aufreißen der Tropfenbündel, was zu einem Zerplatzen der Tropfenoberfläche führt. Dies bewirkt eine erhöhte Wurfweite und Durchdringungsfähigkeit des Sprühnebelstrahles mit Vollkegel am Brandherd. Die Drallkanäle 7 laufen in der inneren Drallmischkammer 8 aus, was zu einer Verwirbelung und damit zu einem weiteren Oberflächenzerplatzen des Wasserstromes führt. Durch den Zapfen 9 erhält der Wasserstrom in der inneren Drallmischkammer 8 eine Stabilisierung und Bündelung, bevor er die Sprühdüse durch die Düsenöffnung 10 verläßt. Der so erzeugte innere Sprühkegel ist durch ein etwas gröberes Tropfenspektrum gekennzeichnet. Die Tropfen des inneren Sprühkegels dienen als Trägermedium für die sich im äußeren Sprühkegel befindlichen feineren Tropfen.

Der durch das zylindrische Rohr 12 und dem Mantelgehäuse 11 gebildeten Ringspalt 14 bewirkt in der äußeren Drallmischkammer 13 eine zusätzliche Stabilisierung und Bündelung des aus dem Ringspalt 14 austretenden äußeren Sprühkegels. Innerhalb dieses äußeren Sprühkegels bildet sich innerhalb des Sprühkegelmantels eine Wirbelzone aus, die zu einer besonders guten Vermischung mit dem inneren Sprühkegel sorgt.

Damit sich gleichmäßige, stabile und aus feinen bzw. aus gröberen Wassertropfen bestehende Sprühnebel ausbilden, ist erfindungsgemäß vorgesehen, daß das Verhältnis des Querschnittes der Drallkanäle 7 zum größten Ringquerschnitt der inneren Drallmischkammer 8 in einem Bereich von 1 : 2 bis 1 : 5 liegt und daß das Verhältnis des Querschnittes der Bohrungen 15 zum größten Ringquerschnitt der äußeren Drallmischkammer 13 in einem Bereich von 1 : 2 bis 1 : 10 liegt. Der innere Sprühkegel wird durch die besondere Ausgestaltung der inneren Drallmischkammer mit dem zylinderförmigen Zapfen 9 des Strömungskörpers 3 und der darunter angeordneten zylindrischen Düsenöffnung 10 als Vollkegel freigesetzt, der keine Instabilitäten aufweist.

Aufgrund der Einfachheit des Wirkprinzipes am Strömungseintritt (Bohrungen 15) zum äußeren Ringspalt 14, können größere tangentiale Bohrungen 15 bei niedrigster Durchflußrate zur Anwendung gebracht werden, weshalb eine Verstopfung der äußeren Ringspaltdüse erheblich minimiert wird.

Um eine noch bessere Vernebelung des Wassers zu erreichen, soll der Flüssigkeitsfilm weiter zerrieben werden. Dies kann dadurch erfolgen, daß die wasserführenden Oberflächen in der äußeren 13 und in der inneren Drallmischkammer 8 sowie die innere Fläche des Strömungskörpers 3 im Bereich der Drallkanäle 7 aufgerauht sind. Eine Aufrauhung kann in üblicher Weise vorgenommen werden.

## Patentansprüche

1. Sprühdüse zur Erzeugung von Sprühnebeln im Niederdruckverfahren, insbesondere für die Brandbekämpfung mit stationären Wassernebel-Feuerlöschanlagen, wobei die radial in einer Rohrleitung (2) der Feuerlöschanlage eingebaute Sprühdüse aus einem Gehäuse mit einem darin eingebauten eine Drallmischkammer (8) bildenden Strömungskörper (3) besteht, der auf seiner Oberfläche ein oder mehrere wendelförmige Drallnuten (4) mit axialen Eintrittsöffnungen (5) aufweist, wobei die Drallnuten mit dem Gehäuse Drallkanäle (7) bilden, die in einer vom Gehäuse und dem Strömungskörper gebildeten Drallmischkammer (8) enden und daß der Strömungskörper mit einem Zapfen (9) vor der zylindrischen Düsenöffnung (10) endet, dadurch gekennzeichnet, daß der Strömungskörper (3) in einem von einem Mantelgehäuse (11) gestützten Strömungsgehäuse (6) sitzt, das am unteren Ende ein zylindrisches Rohr (12) mit der zylindrischen Düsenöffnung (10) aufweist, daß das Strömungsgehäuse (6) gemeinsam mit dem Mantelgehäuse (11) eine äußere Drallmischkammer (13) und einen mit Abstand zum unteren Ende des zylindrischen Rohres (12) liegenden Ringspalt (14) bilden, und daß das Mantelgehäuse mit ein oder mehreren tangential und radial geneigten Bohrungen (15) versehen ist, die in der äußeren Drallmischkammer (13) enden.

2. Sprühdüse nach Anspruch 1, dadurch gekennzeichnet, daß der Strömungskörper (3) und das Strömungsgehäuse (6) lösbar in dem Mantelgehäuse (11) angeordnet sind.

3. Sprühdüse nach den Ansprüchen 1 und 2, dadurch gekennzeichnet, daß der Strömungskörper (3) mit einem konischen Mittelteil (16) nahezu spielfrei in einer konischen Bohrung (17) des Strömungsgehäuses (6) sitzt, wobei die konische Bohrung (17) mehr als die Hälfte der Länge des konischen Mittelteils (16) umfaßt und in eine eine innere Drallmischkammer (8) bildende zylindrische Bohrung (18) übergeht.

4. Sprühdüse nach den Ansprüchen 1 bis 3, dadurch gekennzeichnet, daß sich an die innere Drallmischkammer (8) eine sich im Querschnitt verjüngende Bohrung (19) anschließt, in deren Bereich das Rohr (12) des Strömungskörpers (3) angeordnet ist, und daß die Bohrung (19) mit dem kleineren Durchmesser in die zylindrische Düsenöffnung (10) übergeht.

5. Sprühdüse nach den Ansprüchen 1 bis 4, dadurch gekennzeichnet, daß das Mantelgehäuse (11) von einem mit der Rohrleitung (2) verbundenen Schutzgehäuse (20) umgeben ist, wobei der äußere Durchmesser des Mantelgehäuses mit dem inneren Durchmesser des Schutzgehäuses einen nach oben geöffneten Ringraum (21) bilden, von dem die tangential und radial geneigten Bohrungen (15) abgehen.

6. Sprühdüse nach Anspruch 5, dadurch gekennzeichnet, daß das untere Ende (22) des Schutzgehäuses (20) das untere Ende des zylindrischen Rohres (12) des Strömungsgehäuses (6) überragt.

7. Sprühdüse nach den Ansprüchen 1 bis 6, dadurch gekennzeichnet, daß der Strömungskörper (3) im oberen Teil aus einem die Eintrittsöffnungen (5) aufnehmenden zylindrischen Teil (23) besteht, das in einer zylindrischen Bohrung (24) des Strömungsgehäuses (6) eingesetzt ist.

8. Sprühdüse nach den Ansprüchen 1 bis 7, dadurch gekennzeichnet, daß die geneigten Bohrungen (15) tangential unter einem Winkel α zwischen 15 ° und 45 ° vorzugsweise zwischen 30 ° und 40 ° und radial unter einem Winkel β zwischen 5 ° und 40 ° vorzugsweise zwischen 10 ° und 20 ° geneigt sind.

9. Sprühdüse nach den Ansprüchen 1 bis 8, dadurch gekennzeichnet, daß das Verhältnis des Querschnittes der Drallkanäle (7) zum größten Ringquerschnitt der inneren Drallmischkammer (8) in einem Bereich von 1 : 2 bis 1 : 5 liegt und daß das Verhältnis des Querschnittes der Bohrungen (15) zum größten Ringquerschnitt der äußeren Drallmischkammer (13) in einem Bereich von 1 : 2 bis 1 : 10 liegt.

10. Sprühdüse nach den Ansprüchen 1 bis 9, dadurch gekennzeichnet, daß die wasserführenden Oberflächen in der äußeren (13) und in der inneren Drallmischkammer (8) sowie die innere Fläche des Strömungskörpers (3) im Bereich der Drallkanäle (7) aufgerauht sind.

## Claims

1. Spray nozzle for producing spray mist by means of a low-pressure process, in particular for fire fighting using stationary water mist fire-extinguishing devices, wherein the spray nozzle arranged radially in a pipe (2) of the fire-extinguishing device comprises a housing having a flow body (3) installed therein and forming a swirl mixing chamber (8) with the flow body (3) comprising on its surface one or a plurality of helical spin grooves (4) having axial inlet openings (5), with the spin grooves, together with the housing, forming swirl ducts (7) ending in a swirl mixing chamber (8) formed by the housing and the flow body, and the flow body ending upstream of the cylindrical nozzle opening (10) with a stud (9),
characterized in that
the flow body (3) is arranged in a flow housing (6) supported by a mantle casing (11) with the flow housing (6) comprising at its lower end a cylindrical tube (12) with the cylindrical nozzle opening (10), that the flow housing (6), together with the mantle casing (11), forms an outer swirl mixing chamber (13) and an annular gap (14) spaced from the lower end of the cylindrical tube (12), and that the mantle casing is provided with one or a plurality of tangentially and radially inclined bores (15) ending in the outer swirl mixing chamber (13).

2. Spray nozzle according to claim 1, characterized in that the flow body (3) and the flow housing (6) are detachably arranged in the mantle casing (11).

3. Spray nozzle according to claims 1 and 2, characterized in that a conical central section (16) of the flow body (3) is seated almost play-free in a conical bore (17) of the flow housing (6), with the conical bore (17) covering more than half the length of the conical central section (16) and extending into a cylindrical bore (18) forming an internal swirl mixing chamber (8).

4. Spray nozzle according to claims 1 to 3, characterized in that a bore (19) with tapering cross-section is arranged adjacent to the inner swirl mixing chamber (8), with the tube (12) of the flow body (3) being disposed in the bore area, and that the bore portion (19) with the smaller diameter extends into the cylindrical nozzle opening (10).

5. Spray nozzle according to claims 1 to 4, characterized in that the mantle casing (11) is surrounded by a protective housing (20) connected with the pipe (2), with the outer diameter of the mantle casing, together with the inner diameter of the protective housing, forming an annulus (21) from which extend the tangentially and radially inclined bores (15).

6. Spray nozzle according to claim 5, characterized in that the lower end (22) of the protective housing (20) rises above the lower end of the cylindrical tube (12) of the flow housing (6).

7. Spray nozzle according to claims 1 to 6, characterized in that the upper portion of the flow body (3) comprises a cylindrical part (23) including the inlet openings (5), with the cylindrical portion (23) being inserted in the cylindrical bore (24) of the flow housing (6).

8. Spray nozzle according to claims 1 to 7, characterized in that the bores (15) are inclined tangentially at an angle α between 15° and 45°, preferably between 30° and 40°, and radially at an angle β between 5° and 40°, preferably between 10° and 20°.

9. Spray nozzle according to claims 1 - 8, characterized in that the ratio of the cross-section of the swirl ducts (7) to the largest annular cross-section of the inner swirl mixing chamber (8) is in a range from 1 : 2 to 1 : 5, and that the ratio of the cross-section of the bores (15) to the largest annular cross-section of the outer swirl mixing chamber (13) is in a range from 1 : 2 to 1 : 10.

10. Spray nozzle according to claims 1 to 9, characterized in that the water-carrying surfaces in the outer (13) and inner (8) swirl mixing chambers as well as the inner surface of the flow body (3) are roughened in the area of the swirl ducts (7).

## Revendications

1. Buse de pulvérisation pour l'obtention de brouillards de pulvérisation par un procédé à basse pression, en particulier pour la lutte contre l'incendie avec des installations stationnaires de lutte contre l'incendie à pulvérisation d'eau, la buse de pulvérisation montée en direction radiale dans une tuyauterie (2) de l'installation de lutte contre l'incendie se composant d'un boîtier dans lequel est monté un élément d'écoulement (3) formant une chambre de mélange à effet de rotation (8) et qui est muni sur sa surface d'une ou de plusieurs rainures de mise en rotation (4) en forme de spirale avec des ouvertures d'entrée axiales (5), les rainures de mise en rotation formant avec le boîtier des canaux de mise en rotation (7) qui aboutissent dans une chambre de mélange à effet de rotation (8) formée par le boîtier et l'élément d'écoulement, ce dernier se terminant par un ergot (9) devant l'ouverture de buse cylindrique (10), caractérisée en ce que l'élément d'écoulement (3) est placé dans un boîtier d'écoulement (6) maintenu par une enveloppe (11) et comportant à son extrémité inférieure un tube cylindrique (12) avec l'ouverture de buse cylindrique (10), en ce que le boîtier d'écoulement (6) forme conjointement avec l'enveloppe (11) une chambre de mélange extérieure à effet de rotation (13) et une fente circulaire (14) située avec un espacement par rapport à l'extrémité inférieure du tube cylindrique (12), et en ce que l'enveloppe est munie d'une ou de plusieurs ouvertures à inclinaison tangentielle et radiale (15) qui aboutissent dans la chambre de mélange extérieure à effet de rotation (13).

2. Buse de pulvérisation selon la revendication 1, caractérisée en ce que l'élément d'écoulement (3) et le boîtier d'écoulement (6) sont disposés de manière amovible dans l'enveloppe (11).

3. Buse de pulvérisation selon les revendications 1 et 2, caractérisée en ce qu'une partie centrale conique (16) de l'élément d'écoulement (3) est placée pratiquement sans jeu dans un alésage conique (17) du boîtier d'écoulement (6), l'alésage conique (17) ayant une longueur de plus de la moitié de celle de la partie centrale conique (16) et passant dans un alésage cylindrique (18) formant une chambre de mélange intérieure à effet de rotation (8).

4. Buse de pulvérisation selon les revendications 1 à 3, caractérisée en ce qu'à la chambre de mélange intérieure à effet de rotation (8) se raccorde un alésage (19) dont la section se rétrécit et près duquel est disposé le tube (12) de l'élément d'écoulement (3), et en ce que le plus petit diamètre de l'alésage (19) passe dans l'ouverture de buse cylindrique (10).

5. Buse de pulvérisation selon les revendications 1 à 4, caractérisée en ce que l'enveloppe (11) est entourée d'un boîtier de protection (20) relié à la tuyauterie (2), le diamètre extérieur de l'enveloppe formant avec le diamètre intérieur du boîtier de protection une chambre annulaire (21) ouverte vers le haut de laquelle partent les ouvertures (15) à inclinaison tangentielle et radiale.

6. Buse de pulvérisation selon la revendication 5, caractérisée en ce que l'extrémité inférieure (22) du boîtier de protection (20) dépasse l'extrémité inférieure du tube cylindrique (12) du boîtier d'écoulement (6).

7. Buse de pulvérisation selon les revendications 1 à 6, caractérisée en ce que la partie supérieure de l'élément d'écoulement (3) se compose d'une partie cylindrique (23) recevant les ouvertures d'entrée (5) et placée dans un alésage cylindrique (24) du boîtier d'écoulement (6).

8. Buse de pulvérisation selon les revendications 1 à 7, caractérisée en ce que les ouvertures inclinées (15) ont une inclinaison tangentielle d'un angle α situé entre 15° et 45°, de préférence entre 30° et 40° et une inclinaison radiale d'un angle β situé entre 5° et 40°, de préférence entre 10° et 20°.

9. Buse de pulvérisation selon les revendications 1 à 8, caractérisée en ce que le rapport entre la section des canaux de mise en rotation (7) et la section annulaire la plus importante de la chambre de mélange intérieure à effet de rotation (8) se situe dans une plage de 1/2 à 1/5 et que le rapport entre la section des ouvertures (15) et la section annulaire la plus importante de la chambre de mélange extérieure à effet de rotation (13) se situe dans une plage de 1/2 à 1/10.

10. Buse de pulvérisation selon les revendications 1 à 9, caractérisée en ce que les surfaces au contact de l'eau de la chambre de mélange extérieure à effet de rotation (13) et de la chambre de mélange intérieure à effet de rotation (8) ainsi que la surface intérieure de l'élément d'écoulement (3) sont rendues rugueuses dans la zone des canaux de mise en rotation (7).
